# EUROPÄISCHE PATENTSCHRIFT

(11) **EP 0 877 789 B1**
(45) Veröffentlichungstag und Bekanntmachung des Hinweises auf die Patenterteilung: **21.03.2001**
(21) Anmeldenummer: 96937318.2
(22) Anmeldetag: 31.10.1996
(51) Int. Cl.: C11D 3/39, C11D 3/08

(54) **WASCHMITTEL, ENTHALTEND AMORPHE ALKALISILIKATE UND PEROXYBLEICHMITTEL**
WASHING AGENTS CONTAINING AMORPHOUS ALKALI SILICATES AND PEROXIDE BLEACHING AGENTS
DETERGENT CONTENANT DES SILICATES ALCALINS AMORPHES ET DES AGENTS DE BLANCHIMENT PEROXYDE

(30) Priorität: 09.11.1995 DE 19541755
(43) Veröffentlichungstag der Anmeldung: 18.11.1998
(73) Patentinhaber: Henkel Kommanditgesellschaft auf Aktien, 40589 Düsseldorf-Holthausen (DE)
(72) Erfinder: KOTTWITZ, Beatrix, D-40593 Düsseldorf (DE); POETHKOW, Jörg, D-40229 Düsseldorf (DE)
(86) Internationale Anmeldenummer: EP9604743
(87) Internationale Veröffentlichungsnummer: WO9717421

(56) Entgegenhaltungen:
- EP-A- 0 135 227
- EP-A- 0 634 479
- EP-A- 0 634 482
- EP-A- 0 639 639
- EP-A- 0 690 122
- WO-A-95/02672
- WO-A-95/32273
- DE-A- 19 501 645
- US-A- 5 279 756

## Beschreibung

Die Erfindung betrifft ein Waschmittel, welches wasserlösliche silikatische Builder und als Peroxybleichmittel Percarbonat enthält.

Moderne, verdichtete Waschmittel weisen allgemein den Nachteil auf, daß sie aufgrund ihrer kompakten Struktur ein schlechteres Löseverhalten in wäßriger Flotte zeigen als beispielsweise leichtere sprühgetrocknete Waschmittel des Standes der Technik. Dabei tendieren Waschmittel im allgemeinen zu einer um so schlechteren Lösegeschwindigkeit in Wasser, je höher ihr Verdichtungsgrad ist. Zeolithe, die in Waschmitteln üblicherweise als Buildersubstanzen enthalten sind, können aufgrund ihrer Wasserunlöslichkeit zusätzlich zu dem verschlechterten Löseverhalten beitragen.

Eine wasserlösliche Alternative für den Zeolith stellen amorphe Alkalisilikate mit Sekundärwaschvermögen dar. Durch Sprüh- oder Walzentrocknung von Wasserglaslösungen lassen sich bekanntermaßen hydratisierte wasserlösliche Silikate in Pulverform erhalten, die noch etwa 20 Gew.-% Wasser enthalten (vgl. Ullmanns Enzyclopädie der technischen Chemie, 4. Auflage 1982, Band 21, Seite 412). Solche Produkte sind für verschiedene Zwecke im Handel. Derartige Pulver weisen aufgrund der Sprühtrocknung eine sehr lockere Struktur auf; ihre Schüttdichten liegen im allgemeinen deutlich unter 700 g/l.

Alkalisilikate in granularer Form mit höheren Schüttgewichten können gemäß der Lehre der europäischen Patentanmeldung EP-A-0 526 978 erhalten werden, wobei man eine Alkalisilikat-Lösung mit einem Feststoffgehalt zwischen 30 und 53 Gew.-% in eine beheizte Trommel einbringt, in deren Längsachse eine Welle mit einer Vielzahl von nahe an die Innenfläche der Trommel reichenden Armen rotiert, wobei die Trommelwand eine Temperatur zwischen 150 und 200 °C aufweist und der Trockenvorgang durch ein in die Trommel eingespeistes Gas mit einer Temperatur zwischen 175 und etwa 250 °C unterstützt wird. Nach diesem Verfahren wird ein Produkt erhalten, dessen mittlere Teilchengröße im Bereich zwischen 0,2 und 2 mm liegt. Ein bevorzugtes Trocknungsgas ist beheizte Luft.

Die europäische Patentanmeldung EP-A-0 542 131 beschreibt ein Verfahren, bei dem man ein in Wasser bei Raumtemperatur vollständig lösliches Produkt mit einem Schüttgewicht zwischen 500 und 1200 g/l erhält. Die Trocknung erfolgt vorzugsweise unter Verwendung von erhitzter Luft. Auch hierbei wird mit einem zylindrischen Trockner mit beheizter Wand (160 bis 200 °C) gearbeitet, in dessen Längsachse ein Rotor mit schaufelförmigen Blättern sich mit einer derartigen Geschwindigkeit dreht, daß aus der Silikatlösung mit einem Feststoffgehalt zwischen 40 und 60 Gew.-% eine pseudoplastische Masse mit einem freien Wassergehalt zwischen 5 und 12 Gew.-% entsteht. Die Trocknung wird durch einen heißen Luftstrom (220 bis 260°C) unterstützt.

Die ältere, nicht vorveröffentlichte Anmeldung P 4419 745.4 beschreibt ebenfalls ein wasserlösliches, amorphes und granulares Alkalisilikat, welches auf ähnliche Weise wie in der EP-A-0 526 978 beschrieben hergestellt wird, jedoch kieselsäurehaltig ist. Mit dem Begriff "amorph" ist "röntgenamorph" gemeint. Dies bedeutet, daß die Alkalisilikate bei Röntgenbeugungsaufnahmen keine scharfen Reflexe liefern, sondern allenfalls eine oder mehrere breite Maxima, deren Breite mehrere Gradeinheiten des Beugungswinkels beträgt. Damit ist jedoch nicht ausgeschlossen, daß bei Elektronenbeugungsexperimenten Bereiche gefunden werden, die scharfe Elektronenbeugungsreflexe liefern. Dies ist so zu interpretieren, daß die Substanz mikrokristalline Bereiche in einer Größenordnung bis zu ca. 20 nm (max. 50 nm) aufweist.

Granuläre amorphe Natriumsilikate, welche durch Sprühtrockung wäßriger Wasserglaslösungen, anschließendes Mahlen und nachfolgendes Verdichten und Abrunden unter zusätzlichem Wasserentzug des Mahlgutes erhalten werden, sind Inhalt der amerikanischen Patentschriften US 3,912,649, US 3,956,467, US 3,838,193 und US 3,879,527. Der Wassergehalt der erhaltenen Produkte liegt bei etwa 18 bis 20 Gew.-% bei Schüttdichten deutlich oberhalb 500 g/l.

Weitere granuläre Alkalisilikate mit Sekundärwaschvermögen sind aus den europäischen Patentanmeldungen EP-A-0 561 656 und EP-A-0 488 868 bekannt. Es handelt sich hierbei um Compounds von Alkalisilikaten mit bestimmten Q-Verteilungen und Alkalicarbonaten.

Eine Reihe von amorphen Silikaten mit Sekundärwaschvermögen und carbonat- und silikathaltigen Compounds liegen als Handelsprodukte vor. Es wird hierbei beispielhaft auf die Handelsprodukte Britesil^{(R)} der Firma Akzo -PQ, Nabion 15^{(R)} der Firma Rhône-Poulenc, Gransil^{(R)} der Firma Colin Stewart oder Dizzil^{(R)} G der Firma Eka Nobel verwiesen. Dabei sind als Carbonat-Alkalisilikat-Compounds solche bevorzugt, welche ein Gewichtsverhältnis von Carbonat zu Silikat von 3:1 bis 1:9 und insbesondere von 2,5:1 bis 1:5 aufweisen. Diese handelsüblichen Alkalisilikate bzw. Compounds können beispielsweise mit wäßrigen Lösungen von Aniontensiden oder auch mit Aniontensidsäuren granuliert werden.

Eine weitere Entwicklung aus jüngerer Zeit auf dem Gebiet der pulverförmigen Waschmittel betrifft den Einsatz von Natriumpercarbonat anstelle des früher eingesetzten Natriumperborats als Bleichmittel. Der Wunsch, Natriumpercarbonat einzusetzen, resultiert in erster Linie aus seiner guten Löslichkeit und seiner ökologischen Unbedenklichkeit.

Aus der internationalen Patentanmeldung WO-A-92/18594 ist der Einsatz von Percarbonat, das mit 2 bis 10 Gew.-% Silikat, bezogen auf das Percarbonat, umhüllt sein kann, in Kombination mit kristallinen Schichtsilikaten der allgemeinen Formel NaM-SiₓO₂ₓ₊₁.yH₂O, wobei M Natrium oder Wasserstoff, x eine Zahl von 1,9 bis 4 und y eine Zahl von 0 bis 20 bedeuten, in Waschmitteln bekannt. Der Gehalt dieser kristallinen Schichtsilikate soll mindestens 10 Gew.-% betragen. Übliche wasserlösliche Alkalisilikate können in dem Mittel beispielsweise dann enthalten sein, wenn das Mittel durch Sprühtrocknung hergestellt wird und keinen Zeolith enthält.

Die europäische Patentanmeldung EP-A-0 639 639 hingegen beschreibt ein granulares Waschmittel, welches 2 bis 50 Gew.-% Percarbonat und 0,7 bis 20 Gew.-% eines pulverförmigen Silikats enthält, wobei mindestens 0,7 Gew.-% Silikatpartikel mit einer Teilchengröße von weniger als 425 µm sind. Entsprechende amorphe Silikate sind beispielsweise im Handel (Hoechst AG, Akzo) erhältlich. Die Silikate können nachträglich trocken zugemischt sein. Durch die Kombination eines granularen Percarbonats mit einem sehr feinteiligen Alkalisilikat werden sowohl die Dispergiereigenschaften als auch die Bleichleistungen gegenüber einem Mittel erhöht, welches anstelle des Percarbonats Perboratmonohydrat enthält.

EP-A-634479 beschreibt Waschmittel, welche Alkylsulfat, Percarbonat, Zeolith, Ton und Silikat enthalten.

Es wurde nun gefunden, daß durch den Einsatz von amorphen Alkalisilikaten mit Sekundärwaschvermögen unabhängig von der Teilchengröße des Silikats in Kombination mit Percarbonat als Peroxybleichmittel sowohl die Primärwaschleistung als auch das Sekundärwaschvermögen gegenüber Waschmitteln, welche amorphe Alkalisilikate mit Sekundärwaschvermögen und Perborat als Peroxybleichmittel enthalten, verbessert werden kann.

Gegenstand der Erfindung ist dementsprechend ein Waschmittel, enthaltend anionische Sulfonat- und Sulfattenside, amorphe Alkalisilikate und Percarbonat als Peroxybleichmittel, wobei das Mittel a) mindestens 5 Gew.-% amorphe Alkalisilikate mit Sekundärwaschvermögen und einem Molverhältnis M₂O : SiO₂ (M=Alkalimetall) zwischen 1:1,5 und 1:3,3, b) bis 30 Gew.-% Percarbonat, wobei das Gewichtsverhältnis Alkalisilikat zu Percarbonat mindestens 1:1 beträgt, sowie c) 0 bis 10 Gew.-% Zeolith (bezogen auf wasserfreie Aktivsubstanz) und/oder kristalline Schichtsilikate der Formel NaMSiₓO ₂ₓ₊₁·yH₂O, wobei M Natrium oder Wasserstoff, x eine Zahl von 1,9 bis 4 und y eine Zahl von 0 bis 20 bedeuten und die kristallinen Schichtsilikate nur in Mengen unterhalb 10 Gew.-% vorhanden sind, aufweist.

Bevorzugte amorphe Alkalisilikate weisen ein Molverhältnis M₂O : SiO₂ (M = Alkalimetall) zwischen 1:1,9 und 1:3, insbesondere bis 1:2,5 auf. Hierbei kommen insbesondere Natrium- und/oder Kaliumsilikat in Betracht. Aus ökonomischen Gründen sind die Natriumsilikate bevorzugt. Legt man aus anwendungstechnischen Gründen jedoch auf eine besonders hohe Lösegeschwindigkeit in Wasser Wert, so empfiehlt es sich, Natrium mindestens anteilsweise durch Kalium zu ersetzen. Beispielsweise kann die Zusammensetzung des Alkalisilikats so gewählt werden, daß das Silikat einen Kalium-Gehalt, berechnet als K₂O, von bis zu 5 Gew.-% aufweist. Bevorzugte Alkalisilikate liegen als Compound mit Alkalicarbonat, vorzugsweise Natrium- und/oder Kaliumcarbonat, vor. Der Wassergehalt dieser bevorzugten amorphen Alkalisilikat-Compounds, liegt vorteilhafterweise zwischen 10 und 22 Gew.-%, insbesondere zwischen 12 und 20 Gew.-%. Dabei können Wassergehalte von 14 bis 18 Gew.-% besonders bevorzugt sein.

Es wird ausdrücklich darauf hingewiesen, daß alle bekannten amorphen Alkalisilikate bzw. Alkalisilikat-Compounds mit Sekundärwaschvermögen eingesetzt werden können. Diese Silikate können durch Sprühtrocknung, Granulierung und/oder Kompaktierung, beispielsweise durch Walzenkompaktierung hergestellt worden sein. Carbonat- und silikathaltige Compounds können ebenfalls durch Sprühtrocknung, Granulierung und/oder Kompaktierung, beispielsweise durch Walzenkompaktierung hergestellt werden. Einige dieser Silikate und carbonat- und silikathaltigen Compounds liegen als Handelsprodukte vor. Es wird hierbei beispielhaft auf die Handelsprodukte Britesil^{(R)} der Firma Akzo-PQ, Nabion 15^{(R)} der Firma Rhône-Poulenc, Gransil^{(R)} der Firma Colin Stewart oder Dizzil^{(R)} G der Firma Eka Nobel verwiesen. Dabei sind als Carbonat-Alkalisilikat-Compounds solche bevorzugt, welche ein Gewichtsverhältnis von Carbonat zu Silikat von 3:1 bis 1:9 und insbesondere von 2,5:1 bis 1:5 aufweisen. Diese handelsüblichen Alkalisilikate bzw. Compounds können beispielsweise mit wäßrigen Lösungen von Aniontensiden oder auch mit Aniontensidsäuren granuliert werden.

Auch amorphe Silikate, welche gemäß den obengenannten US-Patentschriften durch Sprühtrocknung oder in Granulatoren von der Art der Turbotrockner beispielsweise der Firma Vomm, Italien, hergestellt werden können, stellen geeignete Silikate dar.

Vorteilhafterweise enthalten die erfindungsgemäßen Mittel amorphe Alkalisilikate bzw. alkalicarbonat- und alkalisilikathaltige Compounds mit Sekundärwaschvermögen in Mengen von 10 bis 45 Gew.-%, vorzugsweise in Mengen von 15 bis 40 Gew.-% und insbesondere in Mengen von 20 bis 35 Gew.-%.

Als Percarbonat kommt vor allem das Natriumpercarbonat (2 Na₂CO₃ x 3 H₂O₂) und zwar insbesondere in granularer Form in Betracht. Dabei ist es vorteilhaft, wenn dieses Granulat im wesentlichen Natriumpercarbonat und ansonsten nur solche Inhaltsstoffe enthält, welche zur chemischen Stabilisierung des Natriumpercarbonats benötigt werden oder die zur mechanischen Stabilisierung des Granulatkoms eingesetzt werden. Vorzugsweise enthält dieses Granulat wenigstens 75 Gew.-% und insbesondere mindestens 85 Gew.-% Natriumpercarbonat.

Dieses Natriumpercarbonat enthaltende Granulat weist vorzugsweise eine Schüttdichte von mindestens 500 g/l bis hin zu etwa 1400 g/l auf, wobei noch höhere Schüttdichten nicht ausgenommen sind.

Die Herstellung dieses Granulats kann mit Hilfe eines Verfahrens erfolgen, das als Wirbelschicht-Sprühgranulation bezeichnet wird und bei dem eine Wasserstoffperoxid- und eine Natriumcarbonatlösung in einer Wirbelschichtapparatur auf Natriumpercarbonatkeime gesprüht werden und gleichzeitig Wasser verdampft wird. Eine oder beide dieser Lösungen können weiterhin Hilfsstoffe für die Kristallbildung, Füllstoffe oder insbesondere Stabilisatoren für das sich bildende Natriumpercarbonatgranulat enthalten. Eine besonders bevorzugte Ausführungsform für die Herstellung des Natriumpercarbonats ist das in der internationalen Patentanmeldung WO-A-95/06615 beschriebene Verfahren, bei dem eine wäßrige Wasserstoffperoxidlösung und eine wäßrige Natriumcarbonatlösung mit Hilfe einer einzigen Düse in die Wirbelschicht gesprüht werden, wobei gleichzeitig Wasser im Bereich von 40 bis 95 °C verdampft wird.

Vorzugsweise enthalten die Mittel Percarbonat oder ein im wesentlichen percarbonathaltiges Granulat in Mengen von 10 bis 30 Gew.-%, insbesondere in Mengen von 15 bis 25 Gew.-%.

Besonders vorteilhaft ist, wenn die amorphen Alkalisilikate bzw. die alkalicarbonat- und alkalisilikathaltigen Compounds mit Sekundärwaschvermögen in Gewichtsverhältnissen zum Percarbonat von 1,1:1 bis 2,5:1 und insbesondere in Gewichtsverhältnissen von 1,2:1 bis maximal 2:1 eingesetzt werden.

Der eingesetzte feinkristalline, synthetische und gebundenes Wasser enthaltende Zeolith ist vorzugsweise Zeolith A und/oder P. Geeignet sind jedoch auch Zeolith X sowie Mischungen aus A, X und/oder P. Der Zeolith kann als sprühgetrocknetes Pulver oder auch als ungetrocknete, von ihrer Herstellung noch feuchte, stabilisierte Suspension zum Einsatz kommen. Für den Fall, daß der Zeolith als Suspension eingesetzt wird, kann diese geringe Zusätze an nichtionischen Tensiden als Stabilisatoren enthalten, beispielsweise 1 bis 3 Gew.-%, bezogen auf Zeolith, an ethoxylierten C₁₂-C₁₈-Fettalkoholen mit 2 bis 5 Ethylenoxidgruppen, C₁₂-C₁₄-Fettalkoholen mit 4 bis 5 Ethylenoxidgruppen oder ethoxylierten Isotridecanolen. Geeignete Zeolithe weisen eine mittlere Teilchengröße von weniger als 10 µm (Volumenverteilung; Meßmethode: Coulter Counter) auf und enthalten vorzugsweise 18 bis 22 Gew.-%, insbesondere 20 bis 22 Gew.-% an gebundenem Wasser. In einer bevorzugten Ausführungsform der Erfindung enthalten die Mittel aber entweder keinen Zeolith oder Zeolith nur in Mengen bis maximal 5 Gew.-% (bezogen auf wasserfreie Aktivsubstanz). Diese Menge kann beispielsweise dazu benutzt worden sein, eine oder mehrere Komponenten, welche Bestandteile des Mittels sind, mit Zeolith A und/oder P abzupudern bzw. nachträglich zu umhüllen.

Auch die genannten kristallinen Schichtsilikate der oben angegebenen Formel, in der x vorzugsweise 2, 3 oder 4 ist, insbesondere kristalline schichtförmige Natriumdisilikate, sind vorzugsweise in Mengen weit unterhalb 10 Gew.-% in den Mitteln enthalten. Insbesondere sind die erfindungsgemäßen Mittel sogar frei von diesen kristallinen schichtförmigen Silikaten.

Als weitere anorganische Buildersubstanzen kommen Phosphate, insbesondere Natriumtripolyphosphat in Betracht. Vor allem aus ökologischen Gründen, aber auch, weil sie nicht wesentlich zur Leistungssteigerung der erfindungsgemäßen Mittel beitragen, soll ihr Gehalt ebenfalls im allgemeinen 10 Gew.-% nicht überschreiten. Insbesondere sind die Mittel frei von Phosphaten.

Brauchbare organische Gerüstsubstanzen sind beispielsweise die bevorzugt in Form ihrer Natriumsalze eingesetzten Polycarbonsäuren, wie Citronensäure, Adipinsäure, Bernsteinsäure, Glutarsäure, Weinsäure, Zuckersäuren, Aminocarbonsäuren, Nitrilotriessigsäure (NTA), sofern ein derartiger Einsatz aus ökologischen Gründen nicht zu beanstanden ist, sowie Mischungen aus diesen. Bevorzugte Salze sind die Salze der Polycarbonsäuren wie Citronensäure, Adipinsäure, Bernsteinsäure, Glutarsäure, Weinsäure, Zuckersäuren und Mischungen aus diesen.

Geeignete polymere Polycarboxylate sind beispielsweise die Natriumsalze der Polyacrylsäure oder der Polymethacrylsäure, beispielsweise solche mit einer relativen Molekülmasse von 800 bis 150000 (auf Säure bezogen). Geeignete copolymere Polycarboxylate sind insbesondere solche der Acrylsäure mit Methacrylsäure und der Acrylsäure oder Methacrylsäure mit Maleinsäure. Als besonders geeignet haben sich Copolymere der Acrylsäure mit Maleinsäure erwiesen, die 50 bis 90 Gew.-% Acrylsäure und 50 bis 10 Gew.-% Maleinsäure enthalten. Ihre relative Molekülmasse, bezogen auf freie Säuren, beträgt im allgemeinen 5000 bis 200000, vorzugsweise 10000 bis 120000 und insbesondere 50000 bis 100000. Insbesondere bevorzugt sind auch biologisch abbaubare Terpolymere, beispielsweise solche, die gemäß der DE-A-43 00 772 als Monomere Salze der Acrylsäure und der Maleinsäure sowie Vinylalkohol bzw. Vinylalkohol-Derivate oder gemäß der DE-C-42 21 381 als Monomere Salze der Acrylsäure und der 2-Alkylallylsulfonsäure sowie Zucker-Derivate enthalten. Weitere bevorzugte Copolymere sind solche, die in den deutschen Patentanmeldungen DE-A-43 03 320 und P 44 17 734.8 beschrieben werden und als Monomere vorzugsweise Acrolein und Acrylsäure/Acrylsäuresalze bzw. Acrolein und Vinylacetat aufweisen.

Die (co-)polymeren Polycarboxylate können entweder als Pulver oder als wäßrige Lösung eingesetzt werden, wobei 20 bis 55 Gew.-%ige wäßrige Lösungen bevorzugt sind.

Der Gehalt der Mittel an (co-)polymeren Polycarboxylaten beträgt vorzugsweise 1 bis 10 Gew.-% und insbesondere 2 bis 8 Gew.-%.

Weitere geeignete Buildersubstanzen sind Oxidationsprodukte von carboxylgruppenhaltigen Polyglucosanen und/oder deren wasserlöslichen Salzen, wie sie beispielsweise in der internationalen Patentanmeldung WO-A-93/08251 beschrieben werden oder deren Herstellung beispielsweise in der internationalen Patentanmeldung WO-A-93/16110 beschrieben wird.

Ebenso sind als weitere bevorzugte Buildersubstanzen auch die bekannten Polyasparaginsäuren bzw. deren Salze und Derivate zu nennen.

Weitere geeignete Buildersubstanzen sind Polyacetale, welche durch Umsetzung von Dialdehyden mit Polyolcarbonsäuren, welche 5 bis 7 C-Atome und mindestens 3 Hydroxylgruppen aufweisen, beispielsweise wie in der europäischen Patentanmeldung EP-A-0 280 223 beschrieben, erhalten werden können. Bevorzugte Polyacetale werden aus Dialdehyden wie Glyoxal, Glutaraldehyd, Terephthalaldehyd sowie deren Gemischen und aus Polyolcarbonsäuren wie Gluconsäure und/oder Glucoheptonsäure erhalten.

Um beim Waschen bei Temperaturen von 60 °C und darunter eine verbesserte Bleichwirkung zu erreichen, können Bleichaktivatoren in die Mittel eingearbeitet werden. Beispiele hierfür sind mit H₂O₂ organische Persäuren bildende N-Acyl- bzw. O-Acyl-Verbindungen, vorzugsweise N,N'-tetraacylierte Diamine, p-(Alkanoyloxy)benzolsulfonate, ferner Carbonsäureanhydride und Ester von Polyolen wie Glucosepentaacetat. Weitere bekannte Bleichaktivatoren sind acetylierte Mischungen aus Sorbitol und Mannitol, wie sie beispielsweise in der europäischen Patentanmeldung EP-A-0 525 239 beschrieben werden. Der Gehalt der bleichmittelhaltigen Mittel an Bleichaktivatoren liegt in dem üblichen Bereich, vorzugsweise zwischen 1 und 10 Gew.-% und insbesondere zwischen 3 und 8 Gew.-%. Besonders bevorzugte Bleichaktivatoren sind N,N,N',N'-Tetraacetylethylendiamin (TAED), 1,5-Diacetyl-2,4-dioxo-hexahydro-1,3,5-triazin (DADHT) und acetylierte Sorbitol-Mannitol-Mischungen (SORMAN).

Zusätzlich können die Mittel als Peroxybleichmittel auch übliche Perborate wie Natriumperboratmonohydrat oder Natriumperborattetrahydrat, insbesondere Natriumperboratmonohydrat, enthalten. Dabei ist es aber bevorzugt, daß das Gewichtsverhältnis Natriumpercarbonat zu Natriumperborat mindestens 1:1 beträgt.

Ansonsten können die erfindungsgemäßen Waschmittel alle übrigen bekannten Inhaltsstoffe von Waschmitteln enthalten, insbesondere jedoch Tenside, sogenannte soil repellent-Wirkstoffe, weitere Löslichkeitsverbesserer, Enzyme und Enzymstabilisatoren, Schauminhibitoren, Vergrauungsinhibitoren, anorganische (beispielsweise Alkalisulfate und/oder Alkalichloride) und organische Salze (beispielsweise Phosphonate), textilweichmachende Stoffe und Farb- und Duftstoffe.

Von den Tensiden werden anionische und vorzugsweise auch nichtionische Tenside eingesetzt. Die erfindungsgemäßen Waschmittel enthalten Sulfonat- und Sulfattenside.

Als Tenside vom Sulfonat-Typ kommen vorzugsweise C₉-C₁₃-Alkylbenzolsulfonate, Olefinsulfonate, d.h. Gemische aus Alken- und Hydroxyalkansulfonaten sowie Disulfonaten, wie man sie beispielsweise aus C₁₂-C₁₈-Monoolefinen mit end- oder innenständiger Doppelbindung durch Sulfonieren mit gasförmigem Schwefeltrioxid und anschließende alkalische oder saure Hydrolyse der Sulfonierungsprodukte erhält, in Betracht. Geeignet sind auch Alkansulfonate, die aus C₁₂-C₁₈-Alkanen beispielsweise durch Sulfochlorierung oder Sulfoxidation mit anschließender Hydrolyse bzw. Neutralisation gewonnen werden. Geeignet sind auch die Ester von ∝-Sulfofettsäuren (Estersulfonate), z.B. die ∝-sulfonierten Methylester der hydrierten Kokos-, Palmkern- oder Talgfettsäuren. Weitere geeignete Aniontenside sind sulfierte Fettsäureglycerinester, welche Mono-, Di- und Triester sowie deren Gemische darstellen, wie sie bei der Herstellung durch Veresterung durch ein Monoglycerin mit 1 bis 3 Mol Fettsäure oder bei der Umesterung von Triglyceriden mit 0,3 bis 2 Mol Glycerin erhalten werden. Die Sulfierprodukte stellen ein komplexes Gemisch dar, das Mono-, Di- und Triglyceridsulfonate mit ∝-ständiger und/oder innenständiger Sulfonsäuregruppierung enthält. Als Nebenprodukte bilden sich sulfonierte Fettsäuresalze, Glyceridsulfate, Glycerinsulfate, Glycerin und Seifen. Geht man bei der Sulfierung von gesättigten Fettsäuren oder gehärteten Fettsäureglycerinestergemischen aus, so kann der Anteil der ∝-sulfonierten Fettsäure-Disalze je nach Verfahrensführung durchaus bis etwa 60 Gew.-% betragen.

Als Alk(en)ylsulfate werden die Alkali- und insbesondere die Natriumsalze der Schwefelsäurehalbester der C₁₂-C₁₈-Fettalkohole beispielsweise aus Kokosfettalkohol, Talgfettalkohol, Lauryl-, Myristyl-, Cetyl- oder Stearylalkohol oder der C₁₀-C₂₀-Oxoalkohole und diejenigen Halbester sekundärer Alkohole dieser Kettenlänge bevorzugt. Weiterhin bevorzugt sind Alk(en)ylsulfate der genannten Kettenlänge, welche einen synthetischen, auf petrochemischer Basis hergestellten geradkettigen Alkylrest enthalten, die ein analoges Abbauverhalten besitzen wie die adäquaten Verbindungen auf der Basis von fettchemischen Rohstoffen. Aus waschtechnischem Interesse sind C₁₆-C₁₈-Alk(en)ylsulfate insbesondere bevorzugt. Dabei kann es auch von besonderem Vorteil und insbesondere für maschinelle Waschmittel von Vorteil sein, C₁₆-C₁₈-Alk(en)ylsulfate in Kombination mit niedriger schmelzenden Aniontensiden und insbesondere mit solchen Aniontensiden, die einen niedrigeren Krafft-Punkt aufweisen und bei relativ niedrigen Waschtemperaturen von beispielsweise Raumtemperatur bis 40 °C eine geringe Kristallisationsneigung zeigen, einzusetzen. In einer bevorzugten Ausführungsform der Erfindung enthalten die Mittel daher Mischungen aus kurzkettigen und langkettigen Fettalkylsulfaten, vorzugsweise Mischungen aus C₁₂-C₁₄-Fettalkylsulfaten oder C₁₂-C₁₈-Fettalkylsulfaten mit C₁₆-C₁₈-Fettalkylsulfaten und insbesondere C₁₂-C₁₆-Fettalkylsulfaten mit C₁₆-C₁₈-Fettalkylsulfaten. In einer weiteren bevorzugten Ausführungsform der Erfindung werden jedoch nicht nur gesättigte Alkylsulfate, sondern auch ungesättigte Alkenylsulfate mit einer Alkenylkettenlänge von vorzugsweise C₁₆ bis C₂₂ eingesetzt. Dabei sind insbesondere Mischungen aus gesättigten, überwiegend aus C₁₅ bestehenden sulfierten Fettalkoholen und ungesättigten, überwiegend aus C₁₈ bestehenden sulfierten Fettalkoholen bevorzugt, beispielsweise solche, die sich von festen oder flüssigen Fettalkoholmischungen des Typs HD-Ocenol^{(R)} (Handelsprodukt des Anmelders) ableiten. Dabei sind Gewichtsverhältnisse von Alkylsulfaten zu Alkenylsulfaten von 10:1 bis 1:2 und insbesondere von etwa 5:1 bis 1:1 bevorzugt.

Auch 2,3-Alkylsulfate, welche beispielsweise gemäß den US-Patentschriften 3,234,258 oder 5,075,041 hergestellt werden und als Handelsprodukte der Shell Oil Company unter dem Namen DAN^{(R)} erhalten werden können, sind geeignete Aniontenside.

Auch die Schwefelsäuremonoester der mit 1 bis 6 Mol Ethylenoxid ethoxylierten geradkettigen oder verzweigten C₇-C₂₁-Alkohole, wie 2-Methyl-verzweigte C₉-C₁₁-Alkohole mit im Durchschnitt 3,5 Mol Ethylenoxid (EO) oder C₁₂-C₁₈-Fettalkohole mit 1 bis 4 EO, sind geeignet. Sie werden in Waschmitteln aufgrund ihres hohen Schaumverhaltens nur in relativ geringen Mengen, beispielsweise in Mengen von 1 bis 5 Gew.-%, eingesetzt.

Zusätzliche Aniontenside sind die Salze der Alkylsulfobernsteinsäure, die auch als Sulfosuccinate oder als Sulfobernsteinsäureester bezeichnet werden und die Monoester und/oder Diester der Sulfobernsteinsäure mit Alkoholen, vorzugsweise Fettalkoholen und insbesondere ethoxylierten Fettalkoholen darstellen. Bevorzugte Sulfosuccinate enthalten C₈- bis C₁₈-Fettalkoholreste oder Mischungen aus diesen. Insbesondere bevorzugte Sulfosuccinate enthalten einen Fettalkoholrest, der sich von ethoxylierten Fettalkoholen ableitet, die für sich betrachtet nichtionische Tenside darstellen (Beschreibung siehe unten). Dabei sind wiederum Sulfosuccinate, deren Fettalkohol-Reste sich von ethoxylierten Fetts alkoholen mit eingeengter Homologenverteilung ableiten, besonders bevorzugt. Ebenso ist es auch möglich, Alk(en)ylbernsteinsäure mit vorzugsweise 8 bis 18 Kohlenstoffatomen in der Alk(en)ylkette oder deren Salze einzusetzen.

Als weitere zusätzliche anionische Tenside kommen insbesondere Seifen, vorzugsweise in Mengen von 0,1 bis 5 Gew.-%, in Betracht. Geeignet sind insbesondere gesättigte Fettsäureseifen, wie die Salze der Laurinsäure, Myristinsäure, Palmitinsäure, Stearinsäure, hydrierten Erucasäure und Behensäure sowie insbesondere aus natürlichen Fettsäuren, z.B. Kokos-, Palmkern- oder Talgfettsäuren, abgeleitete Seifengemische.

Die anionischen Tenside können in Form ihrer Natrium-, Kalium- oder Ammoniumsalze sowie als lösliche Salze organischer Basen, wie Mono-, Di- oder Triethanolamin, vorliegen. Vorzugsweise liegen die anionischen Tenside in Form ihrer Natrium- oder Kaliumsalze, insbesondere in Form der Natriumsalze vor.

Der Gehalt der Mittel an Aniontensiden beträgt vorzugsweise 2 bis 30 Gew.-% und insbesondere 5 bis 25 Gew.-%.

Als nichtionische Tenside werden vorzugsweise alkoxylierte, vorteilhafterweise ethoxylierte, insbesondere primäre Alkohole mit vorzugsweise 8 bis 18 C-Atomen und durchschnittlich 1 bis 12 Mol Ethylenoxid (EO) pro Mol Alkohol eingesetzt, in denen der Alkoholrest linear oder bevorzugt in 2-Stellung methylverzweigt sein kann bzw. lineare und methylverzweigte Reste im Gemisch enthalten kann, so wie sie üblicherweise in Oxoalkoholresten vorliegen. Insbesondere sind jedoch Alkoholethoxylate mit linearen Resten aus Alkoholen nativen Ursprungs mit 12 bis 18 C-Atomen, z.B. aus Kokos-, Palm-, Talgfett- oder Oleylalkohol, und durchschnittlich 2 bis 8 EO pro Mol Alkohol bevorzugt. Zu den bevorzugten ethoxylierten Alkoholen gehören beispielsweise C₁₂-C₁₄-Alkohole mit 3 EO oder 4 EO, C₉-C₁₁-Alkohole mit 7 EO, C₁₃-C₁₅-Alkohole mit 3 EO, 5 EO, 7 EO oder 8 EO, C₁₂-C₁₈-Alkohole mit 3 EO, 5 EO oder 7 EO und Mischungen aus diesen, wie Mischungen aus C₁₂-C₁₄-Alkohol mit 3 EO und C₁₂-C₁₈-Alkohol mit 5 EO. Die angegebenen Ethoxylierungsgrade stellen statistische Mittelwerte dar, die für ein spezielles Produkt eine ganze oder eine gebrochene Zahl sein können. Bevorzugte Alkoholethoxylate weisen eine eingeengte Homologenverteilung auf (narrow range ethoxylates, NRE). Zusätzlich zu diesen nichtionischen Tensiden können auch Fettalkohole mit mehr als 12 EO eingesetzt werden. Beispiele hierfür sind Talgfettalkohol mit 14 EO, 25 EO, 30 EO oder 40 EO.

Außerdem können als weitere nichtionische Tenside auch Alkylglykoside der allgemeinen Formel RO(G)ₓ eingesetzt werden, in der R einen primären geradkettigen oder methylverzweigten, insbesondere in 2-Stellung methylverzweigten aliphatischen Rest mit 8 bis 22, vorzugsweise 12 bis 18 C-Atomen bedeutet und G das Symbol ist, das für eine Glykoseeinheit mit 5 oder 6 C-Atomen, vorzugsweise für Glucose, steht. Der Oligomerisierungsgrad x, der die Verteilung von Monoglykosiden und Oligoglykosiden angibt, ist eine beliebige Zahl zwischen 1 und 10; vorzugsweise liegt x bei 1,2 bis 1,4.

Eine weitere Klasse bevorzugt eingesetzter nichtionischer Tenside, die entweder als alleiniges nichtionisches Tensid oder in Kombination mit anderen nichtionischen Tensiden, insbesondere zusammen mit alkoxylierten Fettalkoholen und/oder Alkylglykosiden, eingesetzt werden, sind alkoxylierte, vorzugsweise ethoxylierte oder ethoxylierte und propoxylierte Fettsäurealkylester, vorzugsweise mit 1 bis 4 Kohlenstoffatomen in der Alkylkette, insbesondere Fettsäuremethylester, wie sie beispielsweise in der japanischen Patentanmeldung JP 58/217598 beschrieben sind oder die vorzugsweise nach dem in der internationalen Patentanmeldung WO-A-90/13533 beschriebenen Verfahren hergestellt werden. Insbesondere bevorzugt ist ein C₁₂-C₁₈-Fettsäuremethylester mit durchschnittlich 10 bis 15 EO, vorzugsweise mit durchschnittlich 12 EO.

Auch nichtionische Tenside vom Typ der Aminoxide, beispielsweise N-Kokosalkyl-N,N-dimethylaminoxid und N-Talgalkyl-N,N-dihydroxyethylaminoxid, und der Fettsäurealkanolamide können geeignet sein. Die Menge dieser nichtionischen Tenside beträgt vorzugsweise nicht mehr als die der ethoxylierten Fettalkohole, insbesondere nicht mehr als die Hälfte davon.

Weitere geeignete Tenside sind Polyhydroxyfettsäureamide der Formel (I), in der R²CO für einen aliphatischen Acylrest mit 6 bis 22 Kohlenstoffatomen, R³ für Wasserstoff, einen Alkyl- oder Hydroxyalkylrest mit 1 bis 4 Kohlenstoffatomen und [Z] für einen linearen oder verzweigten Polyhydroxyalkylrest mit 3 bis 10 Kohlenstoffatomen und 3 bis 10 Hydroxylgruppen steht. Vorzugsweise leiten sich die Polyhydroxyfettsäureamide von reduzierenden Zuckern mit 5 oder 6 Kohlenstoffatomen, insbesondere von der Glucose ab.

Die nichtionischen Tenside sind in den erfindungsgemäßen Mitteln vorzugsweise in Mengen von 1 bis 15 Gew.-%, insbesondere in Mengen von 2 bis 12 Gew.-% enthalten.

Zusätzlich können die Mittel auch Komponenten enthalten, welche die Öl- und Fettauswaschbarkeit aus Textilien positiv beeinflussen. Dieser Effekt wird besonders deutlich, wenn ein Textil verschmutzt wird, das bereits vorher mehrfach mit einem erfindungsgemäßen Waschmittel, das diese öl- und fettlösende Komponente enthält, gewaschen wird. Zu den bevorzugten öl- und fettlösenden Komponenten zählen beispielsweise nichtionische Celluloseether wie Methylcellulose und Methylhydroxypropylcellulose mit einem Anteil an Methoxyl-Gruppen von 15 bis 30 Gew.-% und an Hydroxypropoxyl-Gruppen von 1 bis 15 Gew.-%, jeweils bezogen auf den nichtionischen Celluloseether, sowie die aus dem Stand der Technik bekannten Polymere der Phthalsäure und/oder der Terephthalsäure bzw. von deren Derivaten, insbesondere Polymere aus Ethylenterephthalaten und/oder Polyethylenglykolterephthalaten oder anionisch und/oder nichtionische modifizierten Derivaten von diesen.

Die Mittel können außerdem Bestandteile enthalten, welche die Löslichkeit der verdichteten Granulate verbessern. Derartige Bestandteile und das Einbringen derartiger Bestandteile werden beispielsweise in der internationalen Patentanmeldung WO-A-93/02176 und in der deutschen Patentanmeldung DE 42 03 031.5 beschrieben. Zu den bevorzugt eingesetzten Bestandteilen gehören insbesondere Fettalkohole mit 20 bis 80 Mol Ethylenoxid pro Mol Fettalkohol, beispielsweise Talgfettalkohol mit 30 EO und Talgfettalkohol mit 40 EO, aber auch Fettalkohole mit 14 EO sowie Polyethylenglykole mit einer relativen Molekülmasse zwischen 200 und 2000.

Als Enzyme kommen solche aus der Klasse der Proteasen, Lipasen bzw. lipolytisch wirkenden Enzyme, Amylasen, Cellulasen bzw. deren Gemische in Frage. Besonders gut geeignet sind aus Bakterienstämmen oder Pilzen, wie Bacillus subtilis, Bacillus licheniformis, Streptomyces griseus und Humicola insolens gewonnene enzymatische Wirkstoffe. Vorzugsweise werden Proteasen vom Subtilisin-Typ und insbesondere Proteasen, die aus Bacillus lentus gewonnen werden, eingesetzt. Dabei sind Enzymmischungen, beispielsweise aus Protease und Amylase oder Protease und Lipase bzw. lipolytisch wirkenden Enzymen oder Protease und Cellulase oder aus Cellulase und Lipase bzw. lipolytisch wirkenden Enzymen oder aus Protease, Amylase und Lipase bzw. lipolytisch wirkenden Enzymen oder Protease, Lipase bzw. lipolytisch wirkenden Enzymen und Cellulase, insbesondere jedoch Protease- und/oder Lipase-haltige Mischungen bzw. Mischungen mit lipolytisch wirkenden Enzymen von besonderem Interesse. Beispiele für derartige lipolytisch wirkende Enzyme sind die bekannten Cutinasen. Auch Peroxidasen oder Oxidasen haben sich in einigen Fällen als geeignet erwiesen. Die Enzyme können an Trägerstoffen adsorbiert und/oder in Hüllsubstanzen eingebettet sein, um sie gegen vorzeitige Zersetzung zu schützen. Der Anteil der Enzyme, Enzymmischungen oder Enzymgranulate kann beispielsweise etwa 0,1 bis 5 Gew.-%, vorzugsweise 0,1 bis etwa 2 Gew.-% betragen.

Als Stabilisatoren insbesondere für Perverbindungen und Enzyme kommen die Salze von Polyphosphonsäuren, insbesondere 1-Hydroxyethan-1,1-diphosphonsäure (HEDP), Diethylentriaminpentamethylenphosphonsäure (DETPMP) oder Ethylendiamintetramethylenphosphonsäure in Betracht.

Vergrauungsinhibitoren haben die Aufgabe, den von der Faser abgelösten Schmutz in der Flotte suspendiert zu halten und so das Wiederaufziehen des Schmutzes zu verhindern. Hierzu sind wasserlösliche Kolloide meist organischer Natur geeignet, beispielsweise die wasserlöslichen Salze polymerer Carbonsäuren, Leim, Gelatine, Salze von Ethercarbonsäuren oder Ethersulfonsäuren der Stärke oder der Cellulose oder Salze von sauren Schwefelsäureestern der Cellulose oder der Stärke. Auch wasserlösliche, saure Gruppen enthaltende Polyamide sind für diesen Zweck geeignet. Weiterhin lassen sich lösliche Stärkepräparate und andere als die obengenannten Stärkeprodukte verwenden, z.B. abgebaute Stärke, Aldehydstärken usw.. Auch Polyvinylpyrrolidon ist brauchbar. Bevorzugt werden jedoch Celluloseether, wie Carboxymethylcellulose (Na-Salz), Methylcellulose, Hydroxyalkylcellulose und Mischether, wie Methylhydroxyethylcellulose, Methylhydroxypropylcellulose, Methylcarboxymethylcellulose und deren Gemische, sowie Polyvinylpyrrolidon beispielsweise in Mengen von 0,1 bis 5 Gew.-%, bezogen auf die Mittel, eingesetzt.

Beim Einsatz in maschinellen Waschverfahren kann es von Vorteil sein, den Mitteln übliche Schauminhibitoren zuzusetzen. Als Schauminhibitoren eignen sich beispielsweise Seifen natürlicher oder synthetischer Herkunft, die einen hohen Anteil an C₁₈-C₂₄-Fettsäuren aufweisen. Geeignete nichttensidartige Schauminhibitoren sind beispielsweise Organopolysiloxane und deren Gemische mit mikrofeiner, ggf. silanierter Kieselsäure sowie Paraffine, Wachse, Mikrokristallinwachse und deren Gemische mit silanierter Kieselsäure oder Bistearylethylendiamid. Mit Vorteilen werden auch Gemische aus verschiedenen Schauminhibitoren verwendet, z.B. solche aus Silikonen, Paraffinen oder Wachsen. Vorzugsweise sind die Schauminhibitoren, insbesondere Silikon- und/oder Paraffin-haltige Schauminhibitoren, an eine granulare, in Wasser lösliche bzw. dispergierbare Trägersubstanz gebunden. Insbesondere sind dabei Mischungen aus Paraffinen und Bistearylethylendiamiden bevorzugt.

Die Schüttdichte der bevorzugten granularen Mittel beträgt im allgemeinen 300 bis 1200 g/l, insbesondere 500 bis 1100 g/l.

Die Herstellung der erfindungsgemäßen Mittel kann nach jedem der bekannten Verfahren wie Mischen, Sprühtrocknung, Granulieren und Extrudieren erfolgen.

Geeignet sind insbesondere solche Verfahren, in denen mehrere Teilkomponenten, beispielsweise sprühgetrocknete Komponenten und granulierte und/oder extrudierte Komponenten miteinander vermischt werden. Dabei ist es auch möglich, daß sprühgetrocknete oder granulierte Komponenten nachträglich in der Aufbereitung beispielsweise mit nichtionischen Tensiden, insbesondere ethoxylierten Fettalkoholen, nach den üblichen Verfahren beaufschlagt werden. Insbesondere in Granulations- und Extrusionsverfahren ist es bevorzugt, die gegebenenfalls vorhandenen Aniontenside in Form eines sprühgetrockneten, granulierten oder extrudierten Compounds entweder als Zumischkomponente in dem Verfahren oder als Additiv nachträglich zu anderen Granulaten einzusetzen. Ebenso ist es möglich und kann in Abhängigkeit von der Rezeptur von Vorteil sein, wenn weitere einzelne Bestandteile des Mittels, beispielsweise Carbonate, Citrat bzw. Citronensäure oder andere Polycarboxylate bzw. Polycarbonsäuren, polymere Polycarboxylate, Zeolith und/ oder Schichtsilikate, beispielsweise schichtförmige kristalline Disilikate, nachträglich zu sprühgetrockneten, granulierten und/oder extrudierten Komponenten, die gegebenenfalls mit nichtionischen Tensiden und/oder anderen bei der Verarbeitungstemperatur flüssigen bis wachsartigen Inhaltsstoffen beaufschlagt sind, hinzugemischt werden. Bevorzugt ist dabei ein Verfahren, bei dem die Oberfläche von Teilkomponenten des Mittels oder des gesamtem Mittels zur Reduzierung der Klebrigkeit der an Niotensiden reichen Granulate und/oder zu ihrer verbesserten Löslichkeit nachträglich behandelt wird. Geeignete Oberflächenmodifizierer sind dabei aus dem Stand der Technik bekannt. Neben weiteren geeigneten sind dabei feinteilige Zeolithe, Kieselsäuren, amorphe Silikate, Fettsäuren oder Fettsäuresalze, beispielsweise Calciumstearat, insbesondere jedoch Mischungen aus Zeolith und Kieselsäuren oder Zeolith und Calciumstearat besonders bevorzugt.

### Beispiele

### Beispiel 1:

Die erfindungsgemäßen Waschmittel W1 und W2 mit der unten angegebenen Zusammensetzung wurden auf ihr Primär- und Sekundärwaschvermögen hin getestet. Als Vergleichswaschmittel V1 und V2 wurden Waschmittel mit gleicher Zusammensetzung wie W1 und W2 eingesetzt, welche jedoch anstatt des Natriumpercarbonats Natriumperboratmonohydrat in den Mengen enthielten, daß der Aktivsauerstoffgehalt in W1, W2, V1 und V2 identisch war.

| Zusammensetzung in Gew.-%: | |
|---|---|
| Alkylbenzolsulfonat | 10,0 |
| Talgfettalkoholsulfat | 5,0 |
| C₁₂-C₁₈-Natriumfettsäureseife | 1,0 |
| C₁₂-C₁₈-Fattalkohol mit 5 EO | 4,0 |
| | |
| silikatische Buildersubstanz | 27,0 |
| polymeres Polycarboxylat (Sokalan CP5^{(R)}, Handelsprodukt der Firma BASF, Deutschland) | 5 |
| Natriumpercarbonat (Handelsprodukt der Firma Degussa) | 19,0 |
| Tetraacetylethylendiamin | 6,0 |
| Protease-Granulat | 1,0 |
| optischer Aufheller | 0,3 |
| Carboxymethylcellulose/Methylcellulose (Gew.-Verhältnis 1:1) | 0,4 |
| Wasser und Salze aus Lösungen | Rest |

In W1 und V1 wurde als silikatische Buildersubstanz ein granulares Natriumcarbonat/Natriumdisilikat-Compound (Nabion 15^{(R)}, Handelsprodukt der Firma Rhöne-Poulenc, Frankreich), in W2 und V2 hingegen ein amorphes Natriumdisilikat (Britesil H20 plus^{(R)}, Handelsprodukt der Firma Akzo-PQ) eingesetzt.

Den nachfolgenden Tabellen ist zu entnehmen, daß die Anwendung der erfindungsgemäßen Mittel zu einer deutlichen Verbesserung sowohl an Fett/Pigment-Anschmutzungen als auch bei der Vergrauungsinhibierung führte. Insbesondere bei der Anwendung von W1 waren außerdem noch deutliche Vorteile bei der Aschebildung zu beobachten, während W2 noch deutliche Vorteile bei enzymatischen Anschmutzungen zeigte. Etwa gleich gute bis leicht bessere Ergebnisse wurden bei bleichbaren Anschmutzungen, insbesondere an Rotwein, Tee und Johannisbeere auf Baumwolle und veredelter Baumwolle erzielt; gleich gute Ergebnisse wurden an Kosmetik-Anschmutzungen wie Lippenstift und Make up gefunden.

Überraschenderweise wurde auch gefunden, daß der Verlust an Naßreißkraft - bestimmt nach DIN 53857 - mit W1 um 3,8 Prozentpunkte gegenüber V1 gesenkt werden konnte.

Die anwendungstechnische Prüfung erfolgte unter praxisnahen Bedingungen in Haushaltswaschmaschinen. Hierzu wurden die Maschinen mit 3,0 kg sauberer Füllwäsche und 0,5 kg Testgewebe beschickt, wobei das Testgewebe zur Prüfung des Primärwaschvermögens mit üblichen Testanschmutzungen imprägniert war und zur Prüfung der Vergrauungsinhibierung und der Aschebestimmung aus weißem Gewebe bestand. Als weiße Testgewebe wurden Streifen aus standardisiertem Baumwollgewebe (Wäschereiforschungsanstalt Krefeld, WFK), Nessel (BN), Wirkware (Baumwolltrikot; B) und Frottiergewebe (FT) verwendet.

### Waschbedingungen für Primärwaschvermögen:

Leitungswasser von 23 °d (äquivalent 230 mg CaO/l), eingesetzte Waschmittelmenge pro Mittel und Maschine 80 g, Waschtemperatur 60 °C und 90 °C, Flottenverhältnis (kg Wäsche : Liter Waschlauge im Hauptwaschgang) 1:5,7, 3maliges Nachspülen mit Leitungswasser, Abschleudern und Trocknen.

| Fett/Pigment-Anschmutzungen: | |
|---|---|
| Staub-Wollfett | auf Baumwolle (SW-B) |
| Staub-Hautfett | auf Baumwolle (SH-B) |
| Staub-Hautfett | auf Mischgewebe aus Polyester und veredelter Baumwolle (SH-PBV) |

| enzymatische Anschmutzungen: | |
|---|---|
| Milch-Ruß | auf Baumwolle (MR-B) |
| Milch-Kakao | auf Baumwolle (MK-B) |

Waschbedingungen für Vergrauungsinhibierung und Aschebestimmung: Leitungswasser von 23 °d (äquivalent 230 mg CaO/l), eingesetzte Waschmittelmenge pro Mittel und Maschine 80 g, Waschtemperatur 90 °C , Flottenverhältnis (kg Wäsche : Liter Waschlauge im Hauptwaschgang) 1:5,7, 3maliges Nachspülen mit Leitungswasser, Abschleudern und Trocknen, Anzahl der Wäschen: 25.

**Tabelle 1:**

| Primärwaschvermögen (Remission in %) bei 90 °C | | | | |
|---|---|---|---|---|
| | W1 | V1 | W2 | V2 |
| SW-B | 77,5 | 75,7 | 70,0 | 63,5 |
| SH-B | 79,4 | 76,8 | 71,3 | 67,8 |
| SH-PBV | 70,8 | 65,7 | 57,9 | 53,7 |
| MR-B | 78,5 | 77,6 | 75,9 | 71,2 |
| MK-B | 81,0 | 80,3 | 79,5 | 77,2 |

**Tabelle 2:**

| Vergrauungsinhibierung (Remission in %) | | | | | |
|---|---|---|---|---|---|
| | WFK | BN | B | FT | Ø |
| Anfangswert | 85,2 | 81,9 | 83,0 | 84,3 | 83,6 |
| W1 | 85,0 | 87,4 | 85,7 | 85,0 | 85,8 |
| V1 | 84,2 | 86,8 | 85,1 | 83,1 | 84,8 |
| W2 | 80,1 | 84,7 | 83,8 | 82,3 | 82,7 |
| V2 | 76,8 | 79,5 | 78,2 | 77,9 | 78,1 |

**Tabelle 3:**

| Aschebestimmung (Gew.-% Asche) | | | | | |
|---|---|---|---|---|---|
| | FT | BN | B | WFK | Ø |
| Anfangswert | 0,77 | 0,19 | 0,85 | 0,20 | 0,50 |
| W1 | 7,73 | 4,52 | 5,48 | 4,60 | 5,58 |
| V1 | 6,88 | 5,53 | 6,90 | 5,41 | 6,18 |

## Patentansprüche

1. Waschmittel, enthaltend anionische Sulfonat- und Sulfattenside amorphe Alkalisilikate und Percarbonat als Peroxybleichmittel, dadurch gekennzeichnet, daß das Mittel a) mindestens 5 Gew.-% amorphe Alkalisilikate bzw. Alkalisilikat-Compounds mit Sekundärwaschvermögen und einem Molverhältnis M₂O:SiO₂ (M=Alkalimetall) zwischen 1:1,5 und 1:3,3 , b) bis 30 Gew.-% Percarbonat, wobei das Gewichtsverhältnis Alkalisilikat bzw. Alkalisilikat-Compound zu Percarbonat mindestens 1:1 beträgt, sowie c) 0 bis 10 Gew.-% Zeolith (bezogen auf wasserfreie Aktivsubstanz) und/oder kristalline Schichtsilikate der Formel NaMSiₓO₂ₓ₊₁·yH₂O, wobei M Natrium oder Wasserstoff, x eine Zahl von 1,9 bis 4 und y eine Zahl von 0 bis 20 bedeuten und die kristallinen Schichtsilikate nur in Mengen unterhalb 10 Gew.-% vorhanden sind, aufweist.

2. Mittel nach Anspruch 1, dadurch gekennzeichnet, daß es amorphe Alkalisilikate bzw. alkalicarbonat- und alkalisilikathaltige Compounds mit Sekundärwaschvermögen in Mengen von 10 bis 45 Gew.-%, vorzugsweise in Mengen von 15 bis 40 Gew.-% und insbesondere in Mengen von 20 bis 35 Gew.-% enthält.

3. Mittel nach Anspruch 1 oder 2, dadurch gekennzeichnet, daß es Percarbonat oder ein im wesentlichen percarbonathaltiges Granulat in Mengen von 10 bis 30 Gew.-%, insbesondere in Mengen von 15 bis 25 Gew.-% enthält.

4. Mittel nach einem der Ansprüche 1 bis 3, dadurch gekennzeichnet, daß es die amorphen Alkalisilikate bzw. die alkalicarbonat- und alkalisilikathaltigen Compounds mit Sekundärwaschvermögen in Gcwichtsverhältnissen zum Percarbonat von 1,1:1 bis 2.5:1 und insbesondere in Gewichtsverhältnissen von 1,2:1 bis maximal 2:1 enthält.

5. Mittel nach einem der Ansprüche 1 bis 4, dadurch gekennzeichnet, daß es keinen Zeolith oder Zeolith in Mengen bis maximal 5 Gew.-% (bezogen auf wasserfreie Aktivsubstanz) enthält.

6. Mittel nach einem der Ansprüche 1 bis 5, dadurch gekennzeichnet, daß es zusätzlich Natriumperborat enthält, wobei das Gewichtsverhältnis Natriumpercarbonat zu Natriumperborat vorzugsweise mindestens 1:1 beträgt.

## Claims

1. A detergent containing anionic sulfonate and sulfate surfactants, amorphous alkali metal silicates and percarbonate as peroxy bleaching agent, characterized in that the detergent contains a) at least 5% by weight of amorphous alkali metal silicates or alkali metal silicate compounds with multiple wash cycle performance and a molar ratio of M₂O to SiO₂ (M = alkali metal) of 1:1.5 to 1:3.3, b) up to 30% by weight of percarbonate, the ratio by weight of alkali metal silicate or alkali metal silicate compound to percarbonate being at least 1:1, and c) 0 to 10% by weight of zeolite (expressed as water-free active substance) and/or crystalline layer silicates which have the formula NaMSiₓO₂ₓ₊₁· y H₂O, where M is sodium or hydrogen, x is a number of 1.9 to 4 and y is a number of 0 to 20, and which are only present in quantities below 10% by weight.

2. A detergent as claimed in claim 1, characterized in that it contains amorphous alkali metal silicates or compounds containing alkali metal carbonate and alkali metal silicate with multiple wash cycle performance in quantities of 10 to 45% by weight, preferably in quantities of 15 to 40% by weight and more particularly in quantities of 20 to 35% by weight.

3. A detergent as claimed in claim 1 or 2, characterized in that it contains percarbonate or granules essentially containing percarbonate in quantities of 10 to 30% by weight and more particularly in quantities of 15 to 25% by weight.

4. A detergent as claimed in any of claims 1 to 3, characterized in that it contains the amorphous alkali metal silicates or compounds containing alkali metal carbonate and alkali metal silicate with multiple wash cycle performance in ratios by weight to the percarbonate of 1.1:1 to 2.5:1 and more particularly in ratios by weight of 1.2:1 to at most 2:1.

5. A detergent as claimed in any of claims 1 to 4, characterized in that it does not contain any zeolite at all or only in quantities of up to at most 5% by weight (expressed as water-free active substance).

6. A detergent as claimed in any of claims 1 to 5, characterized in that it additionally contains sodium perborate, the ratio by weight of sodium percarbonate to sodium perborate preferably being at least 1:1.

## Revendications

1. Détergent renfermant des tensioactifs anioniques à base de sulfonate et de sulfate, des silicates de métaux alcalins amorphes et du percarbonate comme agent de blanchiment peroxydique, caractérisé en ce que le produit contient a) au moins 5 % en poids de silicates de métaux alcalins ou de compounds de silicates de métaux alcalins amorphes possédant un pouvoir lavant secondaire et présentant un rapport molaire M₂O:SiO₂ (M = métal alcalin) compris entre 1:1,5 et 1:3,3, b) jusqu'à 30 % en poids de percarbonate; le silicate de métal alcalin ou le compound de silicate de métal alcalin et le percarbonate étant entre eux dans un rapport pondéral d'au moins 1:1, et c) 0 à 10 % en poids de zéolithe (par rapport à la substance active anhydre) et/ou de silicates lamellaires cristallins de la formule NaMSiₓO₂ₓ₊₁·yH₂O, dans laquelle M représente le sodium ou l'hydrogène, x correspond à un nombre de 1,9 à 4 et y est un nombre de 0 à 20, les silicates lamellaires cristallins n'étant présents qu'en proportions inférieures à 10 % en poids.

2. Produit selon la revendication 1, caractérisé en ce qu'il renferme des silicates de métaux alcalins amorphes ou des compounds à base de carbonate et de silicate de métal alcalin à pouvoir lavant secondaire dans des proportions de 10 à 45 % en poids, de préférence de 15 à 40 % en poids et en particulier, de 20 à 35 % en poids.

3. Produit selon la revendication 1 ou 2, caractérisé en ce qu'il renferme du percarbonate ou un granulé essentiellement à base de percarbonate, dans des proportions de 10 à 30 % en poids, en particulier en concentrations de 15 à 25 % en poids.

4. Produit selon une des revendications 1 à 3, caractérisé en ce qu'il renferme les silicates de métaux alcalins amorphes ou les compounds à base de carbonate et de silicate de métal alcalin à pouvoir lavant secondaire dans un rapport pondéral, au percarbonate, de 1,1:1 à 2,5:1 et en particulier, dans un rapport pondéral de 1,2:1 à 2:1 au maximum.

5. Produit selon une des revendications 1 à 4, caractérisé en ce qu'il ne renferme pas de zéolithe du tout ou de la zéolithe en proportions s'élevant à 5 % en poids au maximum (par rapport à la substance active anhydre).

6. Produit selon une des revendications 1 à 5, caractérisé en ce qu'il renferme, en plus, du perborate de sodium, le percarbonate de sodium et le perborate de sodium étant entre eux dans un rapport pondéral de préférence d'au moins 1:1.
